# EUROPÄISCHE PATENTSCHRIFT

(11) **EP 1 105 316 B1**
(45) Veröffentlichungstag und Bekanntmachung des Hinweises auf die Patenterteilung: **05.11.2008**
(21) Anmeldenummer: 00949103.6
(22) Anmeldetag: 21.06.2000
(51) Int. Cl.: B65D 25/20

(54) **WARENTRANSPORTBEHÄLTER MIT EINEM AUSTAUSCHBAREN KUNDEN-ADRESSZETELL**
GOODS TRANSPORTATION CONTAINER WITH AN EXCHANGEABLE CLIENT ADDRESS LABEL
CONTENANT DE TRANSPORT DE MARCHANDISES DOTE D'UNE ETIQUETTE ADRESSE CLIENT INTERCHANGEABLE

(30) Priorität: 21.06.1999 DE 19928362
(43) Veröffentlichungstag der Anmeldung: 13.06.2001
(73) Patentinhaber: Allit AG Kunststofftechnik, 55545 Bad Kreuznach (DE)
(72) Erfinder: Seitz, Peter, 55543 Bad Kreuznach (DE)
(74) Vertreter: Schneider, Peter Christian
(86) Internationale Anmeldenummer: PCT/DE2000/001957
(87) Internationale Veröffentlichungsnummer: WO 2000/078621

(56) Entgegenhaltungen:
- EP-A- 0 716 027
- DE-U- 9 210 342
- DE-U- 9 404 172
- DE-U- 29 607 028
- PATENT ABSTRACTS OF JAPAN vol. 1998, no. 13, 30. November 1998 (1998-11-30) & JP 10 203581 A (SONY CORP), 4. August 1998 (1998-08-04)

## Beschreibung

Die Erfindung betrifft einen Warentransportbehälter für automatische Förder- und/oder Verteileranlagen mit einem außen an der vorderen Behälterwand angeordneten, austauschbaren Kunden-Adresszettel.

Warentransportbehälter der genannten, beilspielsweise in der DE 296 07 028 U1 beschriebenen Art werden in einem Warenzentrallager mit Hilfe einer automatischen Förderanlage zu den verschiedenen Warenaufnahmepunkten transportiert und dort mit den verschiedenen von einem Kunden bestellten Waren gefüllt.

Ein solcher Warentransportbehälter ist an seiner vorderen Behälterwandfläche mit einem austauschbaren Kunden-Adresszettel versehen, der während des Befüllens, während des Transports zum Kunden und während des Rücktransports des leeren Transportbehälters zum Zentrallager an dem Warentransportbehälter verbleibt

Wenn der leere Warentransportbehälter im Zentrallager erneut mit Waren für einen anderen Kunden befüllt werden soll, dann muss zuvor der alte Kunden-Adresszettel herausgenommen und gegen einen neuen eingesetzten Kunden-Adresszettel ausgetauscht werden.

Dieses Austauschen des Kunden-Adresszettels an der vorderen Behälterwand eines Warentransportbehälters geschieht mit Hilfe eines selbsttätig bewegten und gesteuerten Zweibacken-Klemmgreifers, der an die Vorderseite des Warentransportbehälters herangeführt und mit geöffneten Klemmbacken abgesenkt wird, damit er den auszutauschenden Kunden-Adresszettel an der Vorder- und Hinterseite erfasst und durch eine entsprechend gesteuerte nach vorn gerichtete Bewegung des Greifers nach vorn herauszieht.

Der aus Papier bestehende Kunden-Adresszettel, dessen untere Hälfte in einer Befestigungstasche stecken oder der an seiner unteren Hälfte an dem Behälter festgeklebt sein mag, liegt nach seiner Anbringung an der Vorderseite des Behälters plan und glatt an diesem an. Damit der Greifer einen auszutauschenden Kunden-Adresszettel von oben her erfassen kann, muss ein oberer Abschnitt desselben von der planen Außenfläche der Vorderwand des Behälters etwas wegbewegt werden, damit der Greifer den von der Behälterwand etwas entfernt befindlichen Adresszettel erfassen kann.

Das Abbiegen des Kunden-Adresszettels wird mit Hilfe einer kurzzeitig Druckluft ausstoßenden Druckluft-Düseneinrichtung bewirkt.

Die Druckluft-Düseneinrichtung hat den Nachteil, dass sie nicht immer und ohne Ausnahme den an der Vorderseite der Behälterwand glatt anliegenden Adresszettel von hinten her mit Druckluft beaufschlagt und diesen nach vorne umbiegt, damit der Greifer den Adresszettel erfassen kann.

Die beschriebene mit Druckluft arbeitende automatische Greifervorrichtung für den Austausch von Kunden-Adresszetteln funktioniert nicht hundertprozentig zuverlässig und es verbleiben oft alte Kunden-Adresszettel in der Einlegetasche und der neue Kunden-Adresszettel wird hinter dem alten, in der Aufnahmetasche verbliebenen Kunden-Adresszettel eingefügt. Die Ableseeinrichtungen lesen in einem solchen Falle die Kunden-Adresse des alten Kunden-Adresszettels und der Warentransportbehälter wird dann beispielsweise anstelle zu einem Kunden in Paris zu einem Kunden in Warschau befördert.

Der deutsche Firmenprospekt "Der große Kästenkatalog" (1991) der Fa. Fritz Schäfer offenbart auf den Seiten 62 und 63 gattungsgemäße Warentransportbehälter mit Einschiebenuten für Adresszettel, die die Adresszettel an drei Seiten mit deren gesamter Länge aufnehmen.

Die DE 92 10 342 U1 offenbart einen vergleichbaren Warentransportbehälter, bei dem anstelle von Einschiebenuten Haltezungen gleicher Funktion vorgesehen sind, die an drei Seiten eines Adresszettel-Aufnahmefeldes angeordnet sind. Weiter weist das Aufnahmefeld waagerechte Rippen unterschiedlicher Höhe zum Ausgleich einer Schräge der Behälterwand und zur Sicherstellung einer vertikalen Ausrichtung des Adresszettels auf.

Die DE 94 04 172 U1 offenbart einen Warentransportbehälter, der mit einem Etikettenfeld ausgestattet ist, dessen Oberfläche durch waagerechte, parallele Nuten strukturiert ist, die in ihrem Nutgrund jeweils eine Mehrzahl von Durchbrechungen aufweisen. Die zwischen den Nuten angeordneten Rippen, die bündig mit der Außenfläche der Behälterwand abschließen, dienen als Haftgrund für ein aufzuklebendes Etikett.

Zum Lösen des Etiketts wird unter anderem vorgeschlagen, Druckluft von dem Behälterinneren durch die Durchbrechungen in die dann als Druckluftstaukammern wirkenden Nuten einzublasen, sodass sich das Etikett, welches nur auf den schmalen Rücken der Rippen haftet, aufgrund des Überdrucks in den Staukammern, löst.

Dieser bekannte Warentransportbehälter birgt zwei wesentliche Nachteile. Zum einen ist im Einzelfall nicht vorhersehbar, an welcher Stelle sich das Etikett zuerst von seinem Haftgrund lösen wird. Daher ist der bekannte Warentransportbehälter nicht für einen einfachen, automatisierten Etikettenaustausch geeignet, bei dem ein automatischer Greifer das abgelöste Etikett ggf. zur Wiederverwendung entfernt. Zum anderen ist nachteilig, dass die Druckluft nur vom Behälterinneren her in die Nuten eingeblasen werden kann. Dies macht einen Etikettenaustausch bei befüllten Behältern unmöglich.

Es ist daher die Aufgabe der vorliegenden Erfindung, den bekannten Warentransportbehälter so zu verbessern, dass er auch im befüllten Zustand für einen automatisierten, druckluftunterstützten Etikettenaustausch geeignet ist.

Gelöst wird diese Aufgabe nach der Erfindung durch einen Warentransportbehälter mit den Merkmalen von Anspruch 1.

Die an der Außenfläche der vorderen Behälterwand vorgesehenen Rippen bewirken, dass der obere Abschnitt eines Kunden-Adresszettels nicht unmittelbar plan an der Außenfläche der Stirnwand des Behälters anliegt, sondern in einem gewissen Abstand, welcher der Dicke der Rippen entspricht. Dies ermöglicht der von oben geblasenen Druckluft, in jedem Fall hinter den Kunden-Adresszettel zu gelangen und diesen Abschnitt des Kunden-Adresszettels nach vorne abzubiegen.

Nachfolgend wird anhand der Zeichnung eine Ausführungsform der Erfindung näher erläutert.

Es zeigen
- Figur 1:: einen Warentransportbehälter mit einem geöffneten Klemmbackengreifer in Schrägansicht,
- Figur 2:: den Gegenstand nach Figur 1 mit einem geschlossenen Klemmbackengreifer.

Die Darstellung gemäß Figuren 1 und 2 zeigt die vordere Behälterwand 2 und die Seitenwand 3 eines Warenversandbehälters 1 in Schrägansicht.

An der Außenfläche der Vorderwand 2 ist der beschriftete Kunden-Adresszettel 4 hinter einem durchsichtigen Kunststoffstreifen 5 eingefügt, der mittels einer Leiste 6 und mehrerer Befestigungsnieten 7 an der Stirnwand 2 des Warenversandbehälters 1 befestigt ist.

Beim Austausch eines Kunden-Adresszettels 4 erfasst eine Saugstempeleinrichtung 8 den durchsichtigen Kunststoffstreifen 5 und biegt ihn etwas nach vorne um, damit der Kunden-Adresszettel 4 durch den von oben in Richtung des Pfeils 10 abwärts bewegten offenen Klemmbackengreifer 9 vorder- und hinterseitig erfasst werden kann.

Gemäß der in Figur 2 gegebenen Darstellung wird sodann der Klemmbackengreifer 9 geschlossen und in Richtung des Pfeils 10 waagrecht nach vorne geführt und zieht dabei den Kunden-Adresszettel heraus. Danach kann ein anderer neu bedruckter Kunden-Adresszettel 4 durch eine andere, in der Zeichnung nicht dargestellte Einrichtung eingesetzt werden.

Die an der Außenwand der vorderen Behälterwand 2 vorgesehenen Rippen 12 bewirken, dass ein Kunden Adresszettel 4 niemals vollständig plan an der Außenfläche der vorderen Behälterwand 2 anliegt, sondern immer einen geringen Abstand zur Außenfläche der Vorderwand freilässt, in welchen die Druckluft aus der Druckluftdüseneinrichtung 11 einströmen und den Kunden-Adresszettel 4 nach vorne umbiegen kann. Die Rippen 12 gewährleisten somit, dass die Druckluft immer an die Hinterseite eines Kunden-Adresszettels 4 geführt wird und diesen nach vorne umknickt, damit der Klemmbackengreifer 9 den nach vorn umgeknickten Kunden-Adresszettel 4 sicher erfasst.

## Patentansprüche

1. Warentransportbehälter für automatische Förder- und/oder Verteileranlagen mit einem außen an der vorderen Behälterwand (2) angeordneten, austauschbaren Kunden-Adresszettel (4), der in seinem unteren Bereich durch Befestigungsmittel (5, 6, 7) an der Behälterwand (2) festgelegt ist und in seinem oberen Bereich an einer Mehrzahl senkrechter Rippen (12) der Außenfläche der Behälterwand (2) anliegt, wobei die Rippen (12) aus der Ebene der Außenfläche der Behälterwand (2) vorspringen und die Befestigungsmittel (5, 6, 7) in einem von Rippen (12) freien, diesen Rippen (12) in Richtung ihrer Längserstreckung benachbarten Bereich der Außenfläche der Behälterwand (2) angeordnet sind, sodass die Rippen (12) bewirken, dass der Kunden-Adresszettel (4) niemals vollständig plan an der Außenfläche der vorderen Behälterwand (2) anliegt, sondern immer einen geringen Abstand zur Außenfläche der Vorderwand (2) freilässt, in welchen Druckluft aus einer Druckluftdüseneinrichtung (11) einströmen und den Kunden-Adresszettel (4) nach vorne umbiegen kann.

2. Warentransportbehälter nach einem der vorangehenden Ansprüche,
**dadurch gekennzeichnet,**
**dass** die Rippen an ihren den Befestigungsmitteln benachbarten Enden jeweils eine Abflachungsschräge aufweisen.

## Claims

1. A goods transportation container for automated conveyor and/or distribution systems having an exchangeable client address label (4) arranged externally on the front wall (2) of the container, said address label being attached in its lower section by fastening means (5, 6, 7) to the container wall (2), while in its upper section it bears against a plurality of vertical ribs (12) on the outer surface of the container wall (2), said ribs (12) projecting from the plane of the outer surface of the container wall (2) and said fastening means (5, 6, 7) being arranged in an area of the outer surface of the container wall (2) that is free of ribs (12) and that is located adjacent to said ribs (12) in the direction of the longitudinal extension thereof, so that the ribs (12) ensure that the client address label (4) never lies completely flat against the outer surface of the front wall (2) of the container, but always leaves a slight gap between itself and the outer surface of the front wall (2), into which gap compressed air is able to flow from a compressed air nozzle device (11) and cause the client address label (4) to bend forwards.

2. A goods transportation container according to any of the preceding claims, **characterized in that** at their ends adjacent to the fastening means, each rib has a bevelled plane.

## Revendications

1. Contenant de transport de marchandises pour systèmes de transport et/ou de distribution automatique doté d'une étiquette d'adresse client interchangeable (4) disposée sur la paroi de contenant antérieure (2), qui est attachée dans sa partie inférieure à la paroi du contenant (2) par des moyens de fixation (5, 6, 7) et repose dans sa partie supérieure contre une pluralité de nervures (12) sur la surface externe de la paroi du contenant (2), lesdites nervures (12) saillissant du niveau de la surface externe de la paroi du contenant (2) et les moyens de fixation (5,6,7) étant disposées dans une zone de la surface extérieure de la paroi de contenant (2) qui est libre de nervures (12) et qui est voisine desdites nervures dans le sens de leur extension longitudinale, de sorte que les côtes (12) ont l'effet que l'étiquette d'adresse client (4) ne repose jamais entièrement à plat sur la surface externe de la paroi frontale du contenant (2), mais se trouve toujours à une certaine distance de la surface externe de la paroi frontale (2), de façon que l'air comprimé en provenance d'une buse d'air comprimé (11) passe par ledit espace et fasse plier vers l'avant l'étiquette d'adresse du client (4).

2. Contenant de transport de marchandises selon une quelconque des revendications précédentes, **caractérisés en ce que** les nervures présentent un plan biseauté aux extrémités voisines respectives des moyens de fixation.
